# EUROPÄISCHE PATENTSCHRIFT

(11) **EP 0 072 976 B1**
(45) Veröffentlichungstag und Bekanntmachung des Hinweises auf die Patenterteilung: **24.07.1985**
(21) Anmeldenummer: 82107303.8
(22) Anmeldetag: 11.08.1982
(51) Int. Cl.: H01H 51/22

(54) **Polarisiertes elektromagnetisches Relais**
Polarised electromagnetic relay
Relais électromagnétique polarisé

(30) Priorität: 14.08.1981 DE 3132244
(43) Veröffentlichungstag der Anmeldung: 02.03.1983
(73) Patentinhaber: SIEMENS AKTIENGESELLSCHAFT, 80333 München (DE)
(72) Erfinder: Kimpel, Rolf-Dieter, Dipl.-Phys., D-8081 Unterschweinbach (DE); Rauterberg, Ulf, Dipl.-Phys., D-8000 München 70 (DE); Tamm, Horst, Dipl.-Ing., D-8000 München 83 (DE)

## Beschreibung

Die Erfindung bezieht sich auf ein polarisiertes elektromagnetisches Relais mit einem innerhalb eines Spulenkörpers etwa längs der Spulenachse angeordneten stabförmigen, im Bereich des einen Spulenendes einseitig gelagerten Anker, der mit seinem freien Ende im Bereich des anderen Spulenendes in den Raum zwischen zwei von Jochblechen abgewinkelten einander gegenüberstehenden Polschuhen ragt, wobei die Jochbleche - grossflächig in einer Ebene nebeneinanderliegend - mit zwei ungleichnamigen Polen einer vierpoligen Dauermagnetanordnung magnetisch gekoppelt sind und die beiden von den Jochblechen abgewandten Pole der Dauermagnetanordnung über ein sich zwischen den beiden Relaisenden parallel zur Spulenachse und neben der Spulenwicklung erstreckendes Flussblech miteinander und an das gelagerte Ende des Ankers magnetisch gekoppelt sind.

Ein derartiges Relais ist aus der DE-C-2723220 bekannt. Dort ist die Dauermagnetanordnung stirnseitig vor dem Spulenkörper angeordnet, wobei eine ferromagnetische Gehäusekappe als Flussblech verwendet wird. An den Jochblechen ausgebildete zusätzliche Polschuhe ermöglichen dabei eine besonders gute Kopplung des Steuerflusses, so dass das Relais sehr empfindlich gemacht werden kann. Dazu bietet dieses System durch die Verwendung der vierpoligen Dauermagnetanordnung vor allem auch den Vorteil, dass ohne konstruktive Unterschiede allein durch nachträglich unterschiedliches Aufmagnetisieren bzw. Abgleichen der beiden Dauermagnetbereiche verschiedene Schaltcharakteristiken des Relais eingestellt werden können. So kann bei ein und demselben fertig montierten Relais wahlweise ein monostabiles oder ein bistabiles Schaltverhalten, gegebenenfalls auch mit unterschiedlichen Ansprechwerten in beiden Ankerstellungen, eingestellt werden.

Aufgabe der Erfindung ist es, dieses bekannte Grundprinzip eines vierpoligen Magnetkreises so abzuwandeln, dass durch noch günstigere Anordnung des Dauermagneten im Relais noch grössere Polflächen gewonnen werden, wobei durch Abstimmung von Luftspalten parallel zum Dauermagneten eine sehr genaue Optimierung zwischen der durch den Dauermagneten erzielbaren Kontaktkraft und der durch gute Kopplung des Steuerflusskreises erzielbaren Ansprechempfindlichkeit möglich wird. Ausserdem soll durch günstige Anordnung des Magnetsystems Raum für mindestens zwei vom Anker betätigbare Umschaltkontakte gewonnen werden.

Erfindungsgemäss wird diese Aufgabe dadurch gelöst, dass die grossflächigen Bereiche der beiden Jochbleche sich gleichfalls parallel zur Spulenachse und ferner parallel zum Flussblech neben der Spulenwicklung erstrecken und dass die Jochbleche und das Flussführungsblech dort einen Überlappungsbereich bilden, in welchem die Dauermagnetanordnung mit im wesentlichen zur Spulenachse senkrechten Polarisierungsrichtungen angeordnet ist.

Durch die erfindungsgemässe Anordnung der vierpoligen Dauermagnetanordnung, die zweckmässigerweise durch einen einzigen Magneten gebildet wird, neben der Spulenwicklung können die Polflächen wesentlich grösser ausgeführt werden als bei stirnseitiger Ankopplung, was insbesondere bei einer längeren Spule mit kleinerem Querschnitt günstig ist. Die erfindungsgemässe Anordnung des bzw. der Dauermagneten neben der Spulenwicklung besagt, dass der Dauermagnet in Radialrichtung über der Wicklung liegt. Von der Anschlussseite des Relais aus gesehen kann dies bedeuten, dass der Magnet unterhalb, seitlich oder - entsprechend einer bevorzugten Ausführungsform - über der Spule liegt. Dadurch können die Vorteile von sehr flachen Magneten mit sehr kleiner Ausdehnung in Vorzugsrichtung, beispielsweise von Ferritmagneten, gut ausgenutzt werden.

Ein derartig flacher Magnet, dessen Ausdehnung in Richtung parallel zur Spulenachse ein Mehrfaches zur Ausdehnung in Magnetisierungsrichtung (etwa senkrecht zur Spulenachse) beträgt, vergrössert auch die Bauhöhe des Relais durch die Anordnung neben bzw. über der Spulenwicklung nur wenig. Da für die Länge der Jochbleche und des Flussbleches die ganze Spulenlänge zur Verfügung steht, können der Überlappungsbereich dieser Teile einerseits und die Polflächen des Dauermagneten andererseits ohne Rücksicht auf räumliche Beschränkungen optimal gross gewählt werden.

Neben der guten Kopplung des Dauermagnetkreises durch grosse Polflächen kann aber auch der Erregerkreis sehr gut gekoppelt werden, da im Überlappungsbereich sehr grosse Flächen der Jochbleche und des Flussbleches einander gegenüberstehen und damit einen günstigen Luftspalt für den Übergang des Steuerflusses bilden. Der Überlappungsbereich muss dabei nicht völlig vom Dauermagneten ausgefüllt sein, so dass neben dem Dauermagneten noch ein weiterer Luftspalt den Übergang des Steuerflusses erleichtert. Wie erwähnt, kann ein sehr flacher Dauermagnet verwendet werden, so dass der für den magnetischen Widerstand des Luftspaltes neben seiner Fläche massgebende Abstand gering gehalten wird. Zur Verringerung des magnetischen Widerstandes dieses Luftspaltes zwischen den Jochblechen und dem Flussblech können an diesen Teilen auch zusätzliche Lappen angeformt sein, die im Bereich neben dem Dauermagneten noch eine Verringerung des Abstandes und damit noch einen besseren Flussübergang ermöglichen. Da dieser Luftspalt auch für den Dauermagneten einen Nebenschluss bildet, wird er nur so klein gewählt, dass noch genügend Dauerfluss zur Erzeugung der Haltekräfte für den Anker zur Verfügung steht. Im Einzelfall wird man also optimieren zwischen der geforderten und vom Dauermagneten erzeugten Kontaktkraft und der durch einen guten Schluss des Steuerflusskreises erzielbaren Ansprechempfindlichkeit des Relais.

In einer vorteilhaften Ausführungsform der Erfindung sind die beiden Polschuhe an den Spulenachse zugwandten Seiten der Jochbleche angeformt und an der Stirnseite des Spulenkörpers in Richtung auf das freie Ankerende, parallel zur Flachseite des Ankers, abgebogen. Sie stehen damit auch dem Anker mit ihren Flachseiten gegenüber und bilden somit grosse mit dem Anker überlappende Polflächen. Die Jochbleche selbst liegen zweckmässigerweise zwischen der Dauermagnetanordnung und der Spulenwicklung, so dass die abgebogenen Polschuhe sich nicht mit dem Magneten oder mit dem Flussblech überschneiden. Das aussen über dem Dauermagneten angeordnete Flussblech kann nach den vorliegenden Erfahrungen ralativ dünn sein und gestattet eine gute Ankopplung von äusseren Polschuhen zum Abgleich der beiden Dauermagnetbereiche.

Um einen vorgegebenen Abstand zwischen den beiden Polschuhen, der dem Ankerhub entspricht, einzuhalten, sind zweckmässigerweise am Spulenkörper Anlageflächen vorgesehen. Weiterhin ist es zweckmässig, wenn an den Spulenflanschen Nasen angeformt sind, durch die die Polschuhe gegen die Anlageflächen gedrückt werden. Bei der Montage der Jochbleche können somit die beiden Polschuhe zwischen die Anlageflächen und die Nasen eingesteckt werden. Zur Befestigung der Jochbleche sowie der Dauermagnetanordnung mit dem Flussblech können weiterhin an den Spulenflanschen Zapfen angeformt sein. Dabei ist es zweckmässig, wenn diese Zapfen des thermoplastischen Spulenkörpers durch Bohrungen des Flussbleches greifen und zur Bildung von Nietköpfen verformt sind.

In einer besonders vorteilhaften Ausführungsform des Relais ist die Dauermagnetanordnung mit den Jochblechen und dem Flussblech breiter als der Spulendurchmesser, so dass unterhalb der Jochbleche beiderseits der Spule ein Raum für Kontaktelemente gebildet wird. Dieser Raum wird zweckmässigerweise an der Unterseite des Relais durch einen Grundkörper abgeschlossen, in welchem die Kontaktanschlüsse verankert sind. Dieser aus Isolierstoff bestehende Grundkörper kann weiterhin eine mittige Ausnehmung zur passgenauen Aufnahme des Spulenkörpers besitzen, so dass ein genauer Abstand zwischen den Polflächen der Polschuhe und den durch den Anker betätigten Kontaktelementen gewährleistet wird. Das Relais wird zweckmässigerweise durch eine Kappe aus Isolierstoff geschlossen, die über die Spule gestülpt ist und mit dem Grundkörper einen ringsum verlaufenden Dichtungsspalt bildet.

Die Erfindung wird nachfolgend an Ausführungsbeispielen anhand der Zeichnung näher erläutert. Es zeigen
Fig. 1 und 2 eine schematische Darstellung des Magnetkreises für ein erfindungsgemässes Relais,
Fig. 3 bis 5 ein erfindungsgemäss gestaltetes Relais in drei Ansichten.

Das in den Fig. 1 und 2 schematisch dargestellte Magnetsystem besitzt einen flachen Dauermagneten 1 mit den beiden entgegengesetzt gepolten Magnetbereichen 1a und 1b. An jeden dieser Magnetbereiche 1a und 1 ist eines der beiden Jochbleche 2 und 3 angekoppelt, während die entgegengesetzten Pole der Dauermagnetanordnung an ein Flussblech 4 angekoppelt sind. An den Jochblechen 2 und 3 sind jeweils abgebogene Polschuhe 2a und 3a angeformt, welche das Ende 5a eines stabförmigen Ankers 5 unter Bildung eines Arbeitsluftspaltes 6 umfassen. Der Anker ist in einer Spule 7 längs der Spulenachse angeordnet und mit seinem anderen Ende 5b gelagert; an dieses Ankerende 5b ist der abgewinkelte Schenkel 4a des Flussbleches 4 unter Bildung eines kleinen Luftspaltes 8 angekoppelt.

Zwischen den Jochblechen 2 und 3 einerseits und dem Flussblech 4 andererseits besteht ein weiterer Luftspalt 9, dessen magnetischer Widerstand von der Grösse der einander gegenüberstehenden Flächen und von ihrem Abstand (Dicke des Dauermagneten) abhängt. Dabei kann der Überlappungsbereich auch grösser gewählt werden als die Polflächen des Dauermagneten 1. Die Jochbleche 2 und 3 können bis an den Schenkel 4a des Flussbleches herangeführt werden, um einen kleinen Luftspalt 9a zu erzielen. Gegebenenfalls kann an den Jochblechen 2 bzw. 3 auch ein abgebogener Lappen 3b vorgesehen werden, um den Luftspalt 9 bzw. 9a weiter zu verringern. Bei einem bestimmten Relais sind die Luftspalte 8 und 9 so zu optimieren, dass die Empfindlichkeit möglichst gross, die Dauermagnetkraft aber durch den Nebenluftspalt 9 noch nicht zu stark geschwächt wird. Der Luftspalt 8 soll dabei so klein wie möglich, auf jeden Fall wesentlich kleiner als der Luftspalt 9 sein. Je kleiner der Luftspalt 9 wird, desto kleiner ist die auf den Anker wirkende dauermagnetische Anzugskraft, desto grösser ist aber auch die Empfindlichkeit.

Die Fig. 3 bis 5 zeigen in verschiedenen Ansichten ein erfindungsgemäss gestaltetes Relais. Dieses Relais ist auf einem Grundkörper 11 aufgebaut und mit einer isolierenden Schutzkappe 12 verschlossen. Die Randfuge 13 zwischen Grundkörper und Kappe ist mit Giessharz 14 abgedichtet, wobei auch die Durchführungen von Spulenanschlussstiften 15 mit abgedichtet sind. Auf dem Grundkörper 11 sitzt in einer passgenauen Ausnehmung 16 ein Spulenkörper 17 mit der Wicklung 18, die durch die beiden Spulenflansche 19 und 20 stirnseitig begrenzt wird. Innerhalb des Spulenkörpers erstreckt sich längs der Spulenachse ein stabförmiger Anker 21, der mit seinem Ende 21 b am Spulenflansch 20 gelagert ist und mit seinem freien Ende 21a Schaltbewegungen zwischen zwei Polschuhen 22 und 23 ausführen kann.

Um die Breite des Arbeitsluftspaltes 24 zwischen den beiden Polschuhen 22 und 23 genau festzulegen, sind am Spulenkörper 17 jeweils Anlageflächen 25 und 26 vorgesehen, gegen die die Polschuhe 22 bzw. 23 durch an den Spulenflanschen angeformte Nasen 27 und 28 gedrückt werden.

Die Polschuhe 22 und 23 sind jeweils Teil der beiden Jochbleche 29 bzw. 30, welche sich oberhalb der Spule parallel zur Spulenachse und zum Grundkörper 11 erstrecken. Auf diesen Jochblechen 29 und 30 liegt ein flacher und ebenfalls langgestreckter Dauermagnet 31 mit zwei entgegengesetzt gepolten Dauermagnetbereichen 31a a und 31b. Der Bereich 31a bildet somit eine grosse Polfläche gegenüber dem Jochblech 29, während der Dauermagnetbereich 31b eine grosse Polfläche mit dem Jochblech 30 gemeinsam hat. Die von den Jochblechen abgewandten Polflächen der vierpoligen Dauermagnetanordnung sind durch ein Flussblech 32 abgedeckt, welches sowohl die beiden Dauermagnetbereiche 31a und 31 b aneinander koppelt als auch die beiden Bereiche über den abgewinkelten Schenkel 32a an das Ankerende 21 b ankoppelt.

Über dieses Flussblech 32 wird ausserdem der Steuerflusskreis weitgehend geschlossen. Durch die grossen Flächen, die sich von den Jochblechen 29 und 30 einerseits und vom Flussblech 32 andererseits gegenüberstehen, wird ein für den Flussübergang günstiger Luftspalt 33 gebildet, der sich auch neben dem Dauermagneten 31 noch fortsetzt. Durch die Grösse der Überlappung der Jochbleche 29 und 30 und des Flussbleches 32 einerseits und durch den Abstand, der durch die Dicke des Dauermagneten bestimmt wird, lässt sich dieser Luftspalt 33 so einstellen, dass einerseits die gewünschte Dauermagnetkraft zur Verfügung steht und andererseits eine hohe Empfindlichkeit des Magnetsystems erzielt wird, d.h. es wird eine geringe Erregerleistung benötigt.

Beim gezeigten Ausführungsbeispiel ist der Anker in einem Träger 34 befestigt, welcher über angeformte Lagerzapfen 35 in Lagerbuchsen 36 gelagert ist. Diese Lagerbuchsen werden jeweils von zwei federnden Haltearmen 37 gebildet, die am Spulenflansch 20 angeformt sind. Über den Träger 34 wird also der Anker definiert in einem Lager gehalten, so dass das Ankerende 21 einen genau definierten Luftspalt gegenüber dem Flussblechschenkel 32a besitzt. Dieser Luftspalt 38 kann sehr klein und sehr konstant gehalten werden, da das Ankerende 21b bei der Schaltbewegung nur einen sehr kurzen Weg zurücklegt, so dass selbst bei direktem Anliegen des Flussblechschenkels 32a nur eine geringe Reibung auftritt. Es wäre aber auch möglich, den Anker durch den Flussblechschenkel 32a im Lager, beispielsweise in einem Schneidenlager zu halten, wobei der Flussblechschenkel 32a unmittelbar oder gegebenenfalls über eine Folie am Ankerende 21b angreifen würde. Da also der Luftspalt 38 sehr klein ist, ergibt sich eine gute Kopplung sowohl des Dauermagnetkreises als auch des Steuerflusskreises des Relais.

Im Ausführungsbeispiel enthält der Träger 34 ausserdem beiderseits je eine Mittelkontaktfeder 39, welche über den Träger starr mit dem Anker verbunden sind und dessen Schaltbewegungen mitmachen, ohne dass ein eigener Kontaktschieber erforderlich wäre. Das freie Ende 39a dieser Mittelkontaktfedern gibt dabei abwechselnd Kontakt mit einem der Gegenkontaktelemente 40 oder 41. Über eine Litze 42 sind die Mittelkontaktfedern 39 jeweils mit einem Anschlussstift 43 verbunden. Die Gegenkontaktelemente 40 und 41 sind jeweils unmittelbar im Grundkörper 11 verankert.

Bei der Montage des Magnetsystems werden die beiden Jochbleche 29 und 30 so auf den Spulenkörper 17 geschoben, dass die Polschuhe 22 und 23 zwischen den Anlageflächen 25 und 26 einerseits und den Nasen 27 und 28 andererseits positioniert werden. Die Jochbleche 29 und 30 liegen auf Absätzen 44 und 45 der Spulenflansche 19 bzw. 20 auf. Sie werden gemeinsam mit dem Dauermagneten 31 und dem Flussblech 32 durch zwei Zapfen 46 und 47 fixiert, welche an dem thermoplastischen Spulenkörper 17 angeformt sind. Diese Zapfen 46 und 47 werden durch Ausnehmungen 48 bzw. 49 des Flussbleches 31 gesteckt und über dem Flussblech zu Nietköpfen 46a bzw. 47a verformt.

Nach der Montage der Schutzkappe 12 wird dann die Charakteristik des Relais durch Anlegen von äusseren Magnetfeldern eingestellt. Dabei können die beiden Dauermagnetbereiche 31 und 31b durch Anlegen von Polschuhen an das Flussblech 32 bzw. an die Kappe 12 über dem Flussblech 32 so aufmagnetisiert und abgeglichen werden, dass unterschiedliche Ansprechwerte für beide Ankerlagen und je nach Wahl ein monostabiles oder ein bistabiles Schaltverhalten erzeugt werden. Auf diese Weise erhält man ein Relais, bei dem für unterschiedliche Ausführungen jeweils gleiche Konstruktionsteile verwendet werden können und bei denen die gesamte Montage unabhängig von der späteren Relaischarakteristik durchgeführt werden kann.

## Patentansprüche

1. Polarisiertes elektromagnetisches Relais mit einem innerhalb eines Spulenkörpers (17) etwa längs der Spulenachse angeordneten stabförmigen, im Bereich des einen Spulenendes einseitig gelagerten Anker (5, 21), der mit seinem freien Ende im Bereich des anderen Spulenendes in den Raum zwischen zwei von Jochblechen (2, 3; 29, 30) abgewinkelten, einander gegenüberstehenden Polschuhen (2a, 3a; 22, 23) ragt, wobei die Jochbleche (2, 3; 29, 30) - grossflächig in einer Ebene nebeneinanderliegend - mit zwei ungleichnamigen Polen einer vierpoligen Dauermagnetanordnung (1; 31) magnetisch gekoppelt sind und die beiden von den Jochblechen (2, 3; 29, 30) abgewandten Pole der Dauermagnetanordnung (1; 31) über ein sich zwischen den beiden Relaisenden parallel zur Spulenachse und neben der Spulenwicklung (7, 18) erstreckendes Flussblech (4; 32) miteinander und an das gelagerte Ende des Ankers (5, 21) magnetisch gekoppelt sind, dadurch gekennzeichnet, dass die grossflächigen Bereiche der beiden Jochbleche (2, 3; 29, 30) sich gleichfalls parallel zur Spulenachse und ferner parallel zum Flussblech (4; 32) neben der Spulenwicklung (7; 18) erstrecken und dass die Jochbleche (2, 3; 29, 30) und das Flussführungsblech (4; 32) dort einen Überlapppungsbereich (9; 33) bilden, in welchem die Dauermagnetanordnung (1; 31) mit im wesentlichen zur Spulenachse senkrechten Polarisierungsrichtung angeordnet ist.

2. Relais nach Anspruch 1, dadurch gekennzeichnet, dass die beiden Polschuhe (2a; 3a; 22, 23) an den der Spulenachse zugewandten Seiten der Jochbleche (2, 3; 29, 30) angeformt und an der Stirnseite des Spulenkörpers (17) in Richtung auf das freie Ankerende (5a; 21a), parallel zur Flachseite des Ankers (21), abgebogen sind.

3. Relais nach Anspruch 1 oder 2, dadurch gekennzeichnet, dass sich der Überlappungsbereich (9; 33) der Jochbleche (2, 3; 29, 30) und des Flussbleches (4; 32) im wesentlichen über die gesamte Spulenlänge erstreckt.

4. Relais nach einem der Ansprüche 1 bis 3, dadurch gekennzeichnet, dass die Dauermagnetanordnung (1; 31) einstückig ausgebildet ist.

5. Relais nach einem der Ansprüche 1 bis 4, dadurch gekennzeichnet, dass die Länge der Dauermagnetanordnung (1; 31) in parallel zur Spulenachse verlaufender Richtung ein Mehrfaches ihrer Dicke in Magnetisierungsrichtung beträgt.

6. Relais nach einem der Ansprüche 1 bis 5, dadurch gekennzeichnet, dass die Dauermagnetanordnung (1; 31) nur einen Teil des Überlappungsbereiches (9; 33) ausfüllt und dass daneben ein zusätzlicher Luftspalt (9, 91; 33) zwischen den Jochblechen (2, 3; 29, 30) und dem Flussblech (4; 32) gebildet ist.

7. Relais nach Anspruch 6, dadurch gekennzeichnet, dass der zusätzliche Luftspalt (9a) zwischen den Jochblechen (2, 3) und dem Flussblech (4) durch an einen dieser Teile angeformte Lappen (3b) gebildet ist.

8. Relais nach Anspruch 6 oder 7, dadurch gekennzeichnet, dass der an den Anker (5, 21) magnetisch angekoppelte Teil (4a; 32a) des Flussbleches (4; 32) mit dem Ankerende (5b; 21b) einen Luftspalt (8; 38) bildet, der wesentlich kleiner als der zwischen den Jochblechen (2, 3; 29, 30) und dem Flussblech (4; 32) bestehende Luftspalt (9; 33) ist.

9. Relais nach einem der Ansprüche 1 bis 8, dadurch gekennzeichnet, dass das Flussblech mittelbar oder unmittelbar am Lagerende (21b) des Ankers (21) anliegt und diesen in seiner Lagerung hält.

10. Relais nach einem der Ansprüche 1 bis 9, dadurch gekennzeichnet, dass die Jochbleche (2, 3; 29, 30) jeweils zwischen der Dauermagnetanordnung (1; 31) und der Spulenwicklung (7; 18) angeordnet sind.

11. Relais nach Anspruch 10, dadurch gekennzeichnet, dass die Jochbleche (29, 30) auf den Spulenflanschen (19, 20) aufliegen und durch am Spulenkörper (17) angeformte Zapfen (46, 47) gehalten sind.

12. Relais nach Anspruch 11, dadurch gekennzeichnet, dass die an den Spulenflanschen angeformten Zapfen (46, 47) in Durchbrüchen (48, 49) des Flussbleches (32) vernietet sind.

13. Relais nach einem der Ansprüche 1 bis 12, dadurch gekennzeichnet, dass die Polschuhe (22, 23) durch Anlageflächen (25, 26) des Spulenkörpers (17) in einem vorgegebenen Abstand gehalten und durch am Spulenflansch (19) angeformte Nasen (27, 28) gegen die Anlageflächen (25, 26) gedrückt werden.

14. Relais nach einem der Ansprüche 1 bis 13, dadurch gekennzeichnet, dass die über der Spule (18) angeordneten Jochbleche (29, 30) breiter sind als der Spulendurchmesser und dass in dem von den Jochblechen (29, 30) überdeckten Raum beiderseits der Spule vom Anker (21) betätigbare Kontaktelemente (39, 40, 41) angeordnet sind.

15. Relais nach Anspruch 14, dadurch gekennzeichnet, dass die Spule (17,18) von einem Grundkörper (11) aus Isolierstoff getragen wird, der eine mittige Ausnehmung (16) zur passgenauen Aufnahme des Spulenkörpers (17) besitzt und in welchem beiderseits Kontaktanschlüsse (40, 41, 43) verankert sind.

16. Relais nach Anspruch 15, dadurch gekennzeichnet, dass eine Schutzkappe (12) aus Isolierstoff über den Spulenkörper gestülpt ist und mit dem Grundkörper (11) eine abdichtbare Fuge bildet.

## Claims

1. A polarized electromagnetic relay having a rodshaped armature (5, 21), which is arranged approximately along the coil axis within a coil body (17), is supported at one end in the region of one coil end, and the free end of which in the region of the other end of the coil, projects into the space between two opposite pole shoes (2a, 3a; 22, 23) which are bent from yoke laminations (2, 3; 29, 30), wherein the yoke laminations (2,3; 29,30) - lying adjacent over a large area on one plane - are magnetically coupled to two opposite poles of a four-pole permanent magnet arrangement (1; 31) and the two poles of the permanent magnet arrangement (1; 31) which face away from the yoke laminations (2, 3; 29, 30), are magnetically coupled to one another and to the supported end of the armature (5; 21) by means of a flux plate (4; 32) which extends between the two ends of the relay parallel to the coil axis and adjacent the coil winding (7, 18), characterised in that the large- area regions of the two yoke laminations (2, 3; 29, 30) also extend parallel to the coil axis and parallel to the flux plate (4; 32) adjacent the coil winding (7; 18), and that the yoke laminations (2, 3; 29,30) and the flux guide plate (4; 32) there form an overlap region (9; 33) in which is arranged the permanent magnet arrangement (1; 31), which has directions of polarisation which are essentially at right angles to the coil axis.

2. A relay as claimed in claim 1, characterised in that the two pole shoes (2a, 3a; 22, 23) are formed at the sides of the yoke laminations (2, 3; 29, 30) which face towards the coil axis, and on the end face of the coil body (17) are bent in the direction of the free end of the armature (5a, 21 a) parallel to the flat side of the armature (21).

3. A relay as claimed in claim 1 or claim 2, characterised in that the overlap region (9; 35) of the yoke laminations (2, 3; 29, 30) and the flux plate (4; 32) essentially extends over the entire length of the coil.

4. A relay as claimed in one of claims 1 to 3, characterised in that the permanent magnet arrangement (1; 31) is of unitary construction.

5. A relay as claimed in one of claims 1 to 4, characterised in that, in the direction running parallel to the coil axis, the length of the permanent magnet arrangement (1; 31) is a multiple of its thickness in the direction of magnetisation.

6. A relay as claimed in one of claims 1 to 5, characterised in that the permanent magnet arrangement (1; 31) only fills part of the overlap region (9; 33) and that, moreover, an additional air gap (9,91; 33) is formed between the yoke laminations (2, 3; 29, 30) and the flux plate (4; 32).

7. A relay as claimed in claim 6, characterised in that the additional air gap (9a) between the yoke laminations (2, 3) and the flux plate (4) is formed by tabs (3b) which form an integral part of one of these components.

8. A relay as claimed in claim 6 or claim 7, characterised in that the part (4a; 32a) of the flux plate (4; 32), which is magnetically coupled to the armature (5, 21) forms, together with the armature end (5b; 21 b), an air gap (8; 38) which is substantially smaller than the air gap (9; 33) between the yoke laminations (2, 3; 29, 30) and the flux plate (4; 32).

9. A relay as claimed in one of claims 1 to 8, characterised in that the flux plate rests, directly or indirectly, against the supported end (21 b) of the armature (21) and holds the latter in its supported position.

10. A relay as claimed in one of claims 1 to 9, characterised in that the yoke laminations (2, 3; 29, 30) are respectively arranged between the permanent magnet arrangement (1; 31) and the coil winding (7; 18).

11. A relay as claimed in claim 10, characterised in that the yoke laminations (29, 30) rest on the coil flanges (19, 20) and are held by pins (46, 47) formed on the coil body (17).

12. A relay as claimed in claim 11, characterised in that the pins (46, 47) which are formed on the coil flanges, are riveted in openings (48, 49) in the flux plate (32).

13. A relay as claimed in one of claims 1 to 12, characterised in that the pole shoes (22, 23) are held at a predetermined distance by bearing surfaces (25, 26) of the coil body (17) and are pressed against the bearing surfaces (25, 26) by projections (27, 28) which are formed on the coil flange (19).

14. A relay as claimed in one of claims 1 to 13, characterised in that the yoke laminations (29, 30) which are arranged above the coil (18) are wider than the coil diameter; and that contact elements (39,40,41) which can be actuated by the armature (21) are arranged in the space which is covered by the yoke laminations (29, 30), on both sides of the coil.

15. A relay as claimed in claim 14, characterised in that the coil (17,18) is supported by a base body (11) which is made of an insulating material and which has a central recess (16) to house the coil body (17) so as to fit accurately, and in which contact terminals (40,41,43) are fastened on both sides.

16. A relay as claimed in claim 15, characterised in that a protective cap (12) made of an insulating material is slipped over the coil body and forms a joint which can be sealed with the base body (11).

## Revendications

1. Relais électromagnétique polarisé comportant une armature (5, 21) en forme de barreau, qui est disposée à l'intérieur du corps de bobine (17) approximativement suivant l'axe de la bobine et est supportée, d'un côté, au voisinage d'une extrémité de cette dernière, et pénètre, par son extrémité libre au voisinage de l'autre extrémité libre de la bobine, dans l'espace situé entre deux pièces polaires (2a, 3a; 22, 23) disposées réciproquement en vis-à-vis et coudées à partir de tôles du culasse (2, 3; 29, 30), ces tôles du culasse - qui sont disposées côte-à-côte sur une surface étendue dans un plan - étant accouplées magnétiquement à deux pôles ayant des polarités contraires d'un dispositif d'aimant permanent (1; 31) à quatre pôles, tandis que les deux pôles du dispositif d'aimant permanent (1; 31), qui sont tournés à l'opposé des tôles de culasse (2, 3; 29, 30), sont accouplés magnétiquement entre eux par l'intermédiaire d'une tôle de guidage de flux (4; 32), qui s'étend entre les deux extrémité du relais parallèlement à l'axe de la bobine et à côté de l'enroulement (7,18) de la bobine, et à l'extrémité soutenue de l'armature (5, 21), caractérisé par le fait que les parties de surface étendue des deux tôles de culasse (2, 3; 29, 30) s'étendent pareillement parallèlement à l'axe de la bobine et en outre parallèlement à la tôle de guidage de flux (4, 32) à côté de l'enroulement (7; 18) de la bobine, et que les pôles de culasse (2, 3; 29, 30) et la tôle de guidage du flux (4; 32) délimitent une zone de recouvrement (9; 33) dans laquelle le dispositif d'aimant permanent (1; 31) est disposé, avec des directions de polarisation sensiblement perpendiculaires à l'axe de la bobine.

2. Relais suivant la revendication 1, caractérisé par le fait que les deux pièces polaires (2a, 3a; 22, 23) sont formées par façonnage sur les faces, tournées vers l'axe de la bobine, des tôles de culasse (2, 3; 29, 30) et sont recourbées, sur la face frontale du corps de bobine (17), en direction de l'extrémité libre (5a, 21a) de l'armature, parallèlement à la face plane de l'armature (21).

3. Relais suivant la revendication 1 ou 2, caractérisé par le fait que la zone de superposition (9; 33) des tôles de culasse (2,3; 29,30) et de la plaque de guidage du flux (4; 32) s'étend sensiblement sur toute la longueur de la bobine.

4. Relais suivant l'une des revendications 1 à 3, caractérisé par le fait que le dispositif d'aimant permanent (1; 31) est réalisé d'un seul tenant.

5. Relais suivant l'une des revendications 1 à 4, caractérisé par le fait que la longueur du dispositif d'aimant permanent (1; 31) suivant une direction parallèle à l'axe de la bobine est égale à un multiple de son épaisseur suivant la direction de magnétisation.

6. Relais suivant l'une des revendications 1 à 5, caractérisé par le fait que le dispositif d'aimant permanent (1; 31) ne remplit qu'une partie de la zone de superposition (9; 33) et qu'à côté se trouve formé un entrefer supplémentaire (9, 91; 33) entre les tôles de culasse (2, 3; 29, 30) et la tôle de guidage du flux (4; 32).

7. Relais suivant la revendication 6, caractérisé par le fait que l'entrefer supplémentaire (9a) est formé entre les tôles de culasse (2, 3) et la tôle de guidage du flux (4) par les languettes (3b) formées par façonnage au niveau de ces éléments.

8. Relais suivant la revendication 6 ou 7, caractérisé par le fait que la partie (4a; 32a), accouplée magnétiquement à l'armature (5, 21), de la tôle de guidage de flux (4; 32) forme avec l'extrémité (5b; 21b) de l'armature un entrefer (8; 38) qui est nettement inférieur à l'entrefer (9; 33) existant entre les tôles de culasse (2, 3; 29, 30) et la tôle de guidage du flux (4; 32).

9. Relais suivant l'une des revendications 1 à 8, caractérisé par le fait que la tôle de guidage du flux est appliquée directement ou indirectement contre l'extrémité (21 b) de support de l'armature (21) et maintient cette dernière dans son support.

10. Relais suivant l'une des revendications 1 à 9, caractérisé par le fait que les tôles de culasse (2, 3; 29, 30) sont disposées respectivement entre le dispositif d'aimant permanent (1; 31) et l'enroulement (7; 18) de la bobine.

11. Relais suivant la revendication 10, caractérisé par le fait que les tôles de culasse (29, 30) sont en appui sur les flasques (19, 20) de la bobine et sont maintenues par des tétons (46, 47) réalisés par façonnage sur le corps de bobine (17).

12. Relais suivant la revendication 11, caractérisé par le fait que les tétons (46, 47) réalisés par façonnage sur le fasque de bobine sont rivetés dans des perçages (48, 49) de la tôle de guidage du flux (32).

13. Relais suivant t'une des revendications 1 à 12, caractérisé par le fait que les pièces polaires (22, 23) sont maintenues à un écartement prédéterminé par des surfaces d'appui (25, 26) du corps de bobine (17) et sont repoussés par des ergots (27, 28), réalisés par façonnage sur le flasque (19) de la bobine, contre les surfaces d'appui (25, 26).

14. Relais suivant l'une des revendications 1 à 13, caractérisé par le fait que les tôles de culasse (29, 30) disposées au-dessus de la bobine (18) sont d'une largeur supérieure au diamètre de la bobine et que des organes de contact (39, 40, 41), pouvant être actionnés par l'armature (21) sont disposés des deux côtés de la bobine, dans l'espace recouvert par les tôles de culasse (29, 30).

15. Relais suivant la revendication 14, caractérisé par le fait que la bobine (17, 18) est portée par un corps de base (11) en matériau isolant, qui possède un évidement central (16) servant à loger le corps (17) de la bobine, d'une manière adaptée de façon précise, et dans lequel des raccords de contact (40, 41, 43) sont ancrés des deux côtés dudit corps.

16. Relais suivant la revendication 15, caractérisé par le fait qu'un capot de protection (12) en matériau isolant est emmanché par-dessus le corps de bobine et forme avec le corps de base (11 un joint pouvant être étanchéifié.
